# EUROPÄISCHE PATENTSCHRIFT

(11) **EP 0 840 699 B1**
(45) Veröffentlichungstag und Bekanntmachung des Hinweises auf die Patenterteilung: **22.03.2000**
(21) Anmeldenummer: 96927549.4
(22) Anmeldetag: 19.07.1996
(51) Int. Cl.: B65D 47/26, B65D 55/06

(54) **AUSGABEBEHÄLTER MIT SCHIEBERVENTIL UND ORIGINALITÄTSSICHERUNG**
DISPENSING CONTAINER WITH A SLIDING VALVE AND A TAMPER-PROOF DEVICE
RECIPIENT DISTRIBUTEUR AVEC OBTURATEUR COULISSANT ET DISPOSITIF INVIOLABLE

(30) Priorität: 26.07.1995 DE 19527224
(43) Veröffentlichungstag der Anmeldung: 13.05.1998
(73) Patentinhaber: Tetra Werke Dr.rer.nat. Ulrich Baensch GmbH, 49324 Melle (DE)
(72) Erfinder: VETTE, Manfred, D-32361 Preussisch Oldendorf (DE)
(74) Vertreter: Tesch, Rudolf, Dr.
(86) Internationale Anmeldenummer: EP9603184
(87) Internationale Veröffentlichungsnummer: WO9705034

(56) Entgegenhaltungen:
- FR-A- 1 417 537
- GB-A- 1 403 811
- US-A- 2 170 335
- US-A- 2 202 466
- US-A- 2 526 308
- US-A- 2 660 344
- US-A- 2 805 005
- US-A- 2 969 895
- US-A- 5 108 003
- US-A- 5 213 238

## Beschreibung

Diese Erfindung bezieht sich auf einen Verpackungsbehälter mit einem flächigen Sperrmittel gemäß dem Oberbegriff von Anspruch 1 (US-A-2 969 895).

Im Stand der Technik sind verschiedene Mittel vorgeschlagen worden, um das unbeabsichtigte Öffnen eines Verpackungsbehälters zu verhindern und/oder im Falle eines unauthorisierten Öffnens diesen Öffnungsvorgang irreversibel zu machen und somit späteren Nutzern anzuzeigen. Solche Versiegelungen spielen vor allem im Lebensmittelverpackungsbereich eine große Rolle, bei dem es auf besonders hygienische Bedingungen ankommt und in dem die Verbraucher von Produkten sicher sein wollen, unversehrte und einwandfreie Ware zu erhalten.

Bei der Verwendung von Dosen als Verpackungen für insbesondere Schüttguten wie Gewürzpulvern, Kräutern oder pulverförmigen Nahrungsmitteln sind im Stand der Technik vor allem zwei Versiegelungstechniken bekannt. Bei der ersten Form solcher Versiegelungen wird ein Papier- oder Kunststoffstreifen sowohl mit der eigentlichen Dose als auch mit ihrem aufgeschraubten oder drehbar gelagerten Deckel verklebt, um so eine Bewegung der Dose und des Deckels relativ zueinander zu verhindern. Solche Siegel weisen jedoch im allgemeinen den Nachteil auf, daß sie lediglich einen Teil des Deckels und der Dose miteinander verbinden, so daß Entfernen und Wiederanbringen ohne Zurücklassung von Spuren möglich ist. Bei Verpackungsdosen, bei denen der Deckel eine oder mehrere Öffnungen aufweist, die mit entsprechenden Öffnungen in der eigentlichen Dose zur Deckung gebracht werden können, um ein Ausschütten des darin enthaltenen Schüttguts zu ermöglichen, wird zudem ein unhygienisches Verschmutzen dieser Deckelöffnungen nicht verhindert. Als weiterer Nachteil tritt bei gewölbter Seitenwand hinzu, daß das Abziehen des Klebsiegels für den Benutzer schwieriger ist. Bei der zweiten im Stand der Technik verwendeten Ausführungsform wird ein Siegel über die Ausschüttöffnungen geklebt. Dieses kann sich entweder unterhalb eines Schraub- oder Steckverschlusses befinden, der als mechanischer Verschluß des Verpackungsbehälters dient, oder auf einem mit besagten Öffnungen versehenen Deckel oben erwähnten Typs. Im einen Fall kann der Käufer oder Verwender des Produktes erst nach Abschrauben oder Abziehen des Deckels erkennen, ob das Siegel entfernt oder manipuliert worden ist, im anderen Fall wird eine Bewegung des Deckels nicht unterbunden, so das dieser, wenn er zum Zwecke des Nachfüllens abgenommen werden kann, tatsächlich ohne Verletzung des Siegels entfernt und wieder angebracht werden kann. Auch in diesem Fall kann der Kunde nicht erkennen, ob an dem Verpackungsbehälter Manipulationen vorgenommen wurden.

Das Dokument US-A-2969895 zeigt eine Verschlußeinheit für einen Behälter, das aus einem Basiselement mit einer ersten Öffnung und einem über dem Basiselement liegenden rotierbaren Element mit einer zweiten Öffnung besteht. Im verschlossenen Zustand befindet sich ein flächiges Verschlußelement auf dem rotierbaren Element, wobei es die Öffnung im rotierbaren Element überdeckt. Das Verschlußelement weist spitz ausgestaltete Ecken auf, an denen es zum Öffnen gegriffen werden kann. Der Verschluß mit dem Sperrmittel hat jedoch den Nachteil, daß der Anwender oftmals auf Anhieb nicht erkennt, wie der Behälter zu öffnen ist, und daß eine einmal erfolgte Öffnung nicht dauerhaft erkennbar bleibt.

Es besteht somit immer noch Bedarf an einem lösbaren Sperrmittel, wie z.B. einem Siegel, das ein Öffnen eines Verpackungsbehälters mit Deckelöffnungen verhindert und zugleich den hygienischen Zustand der Deckelöffnungen sicherstellt und evtl. Manipulationen einem Kunden irreversibel anzeigt, wobei der Behälter leicht zu öffnen ist und die Funktionen leicht für den Anwender verständlich sind.

Dieser Erfindung liegt somit die Aufgabe zugrunde, ein Sperrmittel an einem Verpackungsbehälter bereitzustellen, das ein Öffnen des Verpackungsbehälters verhindert, zudem als Indikator für die Unversehrtheit des Verpackungsbehälters fungiert und zugleich die Öffnungen im Verschluß des Verpackungsbehälters hygienisch abdichtet, wobei die Öffnungsfunktion für den Anwender leicht verständlich ist.

Diese Aufgabe wird erfindungsgemäß durch die Bereitstellung eines Verpackungsbehälters mit einem Sperrmittel nach dem unabhängigen Patentanspruch 1 gelöst. Weitere vorteilhafte Ausgestaltungen der Erfindung ergeben sich aus den abhängigen Patentansprüchen, der Beschreibung und den beigefügten Zeichnungen.

Gemäß der Erfindung weist der Verpackungsbehälter auf:
- Den eigentlichen Behälter (im folgenden "Behälter" genannt) für Schüttgut oder -gute, wie z.B. Gewürze, Mehle, oder Trockenfischfutter etc. Der Behälter hat z.B. in einer ersten Seite, z.B. seiner Oberseite eine oder mehrere Öffnungen, durch die das Schüttgut herausgeschüttet werden kann.
- Einen Verschluß, wie z.B. einen Deckel, der mit dem eigentlichen Behälter beweglich verbunden ist und der ebenfalls mindestens eine Öffnung aufweist.
- Ein flächiges Sperrmittel, in Form eines Siegels, das so an dem Behälter und/oder dem Verschluß befestigt ist, daß eine Bewegung von Verschluß und Behälter zueinander verhindert ist, wobei ein Bereich des Siegels, der die Öffnung oder zumindst eine der Öffnungen des Verschlusses verschließt und nach seiner Entfernung freigibt, als Griffbereich ausgestaltet ist.

Das Schüttgut kann dem Verpackungsbehälter entnommen werden, indem die Öffnungen im Behälter und im Verschluß zur Deckung gebracht werden, sofern das Sperrmittel entfernt worden ist, worauf durch Kippen des Verpackungsbehälters das Schüttgut aus dem Verpackungsbehälter herausrieselt.

Der eigentliche Behälter kann eine beliebige geeignete Form aufweisen, die zur Anbringung des Verschlusses und der Bewegung von Verschluß und Behälter zueinander dienlich ist. So kann der Behälter bei Aufsicht auf die erste Seite mit der Öffnung oder den Öffnungen viereckig, z.B. rechteckig oder quadratisch, hexagonal, oder curvilinear, z.B. oval oder kreisförmig, sein. In besonders bevorzugten Ausführungsformen der vorliegenden Erfindung ist der Behälter bei Aufsicht auf die Seite mit der Öffnung oder den Öffnungen kreisförmig oder hexagonal. Bei dreidimensionaler Betrachtung hat der Behälter somit vorzugsweise eine Zylinderform oder die Form eines sechskantigen Prismas.

Der Behälter kann jedoch auch an seiner ersten Seite einen anderen Umfang haben als an der gegenüberliegenden Seite, so daß sich z.B. die Form eines Kegelstumpfes ergibt.

Zumindest eine Seite des Behälters enthält zumindest eine Öffnung, durch die das Schüttgut ausgeschüttet werden kann. Es ist jedoch auch möglich, in dieser Seite mehrere Öffnungen anzuordnen. Diese können z.B. unterschiedlich groß sein, um durch Auswahl einer der Öffnungen für den Schüttvorgang ein feineres Dosieren der Schüttmenge zu ermöglichen. Auch können solche Öffnungen als Gruppen von Löchern ausgeführt sein, so daß durch unterschiedliche Zahl von Löchern oder deren unterschiedliche Durchmesser ebenfalls eine Regulierung der Schüttmenge möglich ist.

Die Öffnungen können verschiedene, zweckdienliche Formen haben. So können sie zum Beispiel vorzugsweise kreisförmig, aber auch oval viereckig oder von anderer Form sein.

Die Zahl und Größe sowie Form der Löcher kann sich ebenfalls nach der Art des Schüttgutes bestimmen. So kann es vorkommen, daß für ein bestimmtes Schüttgut eine andere Form, Größe oder Zahl der Öffnungen sich als vorteilhaft erweist, als für ein anderes Schüttgut.

Der Behälter kann in seinem Inneren mit Zwischenwänden versehen sein, die mehrere Teilbehälter oder Kompartimente bilden, welche voneinander getrennt sind. Dies ermöglicht das gleichzeitige Vorhalten von verschiedenen Schüttguten in einem Behälter. In einem solchen Fall muß jedes Kompartiment mit zumindest einer eigenen Öffnung auf der ersten Seite ausgestattet sein, um ein selektives Entnehmen von einem der Schüttgute zu ermöglichen.

Falls mehrere Öffnungen in der ersten Seite angeordnet sind, kann der Verschluß des Verpackungsbehälters so bewegt werden, daß jeweils eine der Öffnungen in der ersten Seite des Behälters mit der Öffnung im Verschluß in Deckung bringbar ist. Sofern die Öffnungen zu verschiedenen Kompartimenten gehören, ist es jedoch auch möglich, diese Öffnungen der ersten Seite so anzuordnen bzw. die Öffnung im Verschluß so auszulegen, daß das gleichzeitige Schütten von Schüttguten aus mehr als einem Kompartiment möglich ist, um verschiedene Schüttgute zu mischen.

Wie oben beschrieben, können bei Anordnung von Zwischenwänden im Behälter diese so orientiert sein, daß sie mit einer Seite an der ersten Seite des Behälters liegen, so daß ihre Öffnungen alle an dieser ersten Seite liegen. Es ist jedoch auch möglich, Querwände so einzuziehen, daß die Öffnungen an unterschiedlichen Seiten des Behälters liegen. So ist es zum Beispiel möglich, eine parallel zur ersten Seite liegende Querwand im Behälter anzuordnen, um diesen quer in zwei Teilbehälter zu teilen. In diesem Fall kann je eine Öffnung an der ersten Seite und an einer der ersten Seite gegenüberliegenden zweiten Seite vorgesehen sein. Somit werden entsprechend zwei Verschlüsse, einer auf der ersten Seite, und einer auf der zweiten, vorgesehen.

Der Behälter kann weiterhin mit weiteren Öffnungen ausgestattet sein, die sein Befüllen mit Schüttguten im Abfüllwerk ermöglichen. Diese sind vorteilhafterweise größer als die Öffnungen zum Ausschütten des Schüttgutes durch den Benutzer, um den Befüllvorgang möglichst zu beschleunigen. In einer bevorzugten Ausführungsform der vorliegenden Erfindung ist die der ersten Seite gegenüberliegende Seite als herausnehmbarer Boden ausgeführt, so daß der Behälter über seine gesamte Standfläche der Befüllung zugänglich ist. Dieser Boden kann mit bekannten Mitteln am Behälter befestigt sein, z.B. verklebt, eingespannt, oder verschweißt.

Unmittelbar der ersten Seite anliegend ist der Verschluß des Verpackungsbehälters am Behälter angebracht. Der Verschluß kann eine Form haben, die sich mit der Form der von ihm abgedeckten ersten Seite exakt deckt, er kann jedoch auch kleiner ausgeführt sein und dadurch einen Teil der ersten Seite unbedeckt lassen. Er muß jedoch jedenfalls so ausgeformt und bemessen sein, daß er in der Lage ist, in zumindest einer Stellung relativ zum Behälter alle Öffnungen der ersten Seite abzudecken, um ein unbeabsichtigtes Herausrieseln vonn Schüttgut auch nach Entfernung des Sperrmittels zu verhindern, und Stellungen einzunehmen, die alle Öffnungen der ersten Seite wahlweise in Deckung mit der Öffnung im Verschluß bringt, um ein Ausschütten von Schüttgut aus allen Öffnungen zu ermöglichen.

Zur Sicherung der Funktion des Verschlusses muß dieser der ersten Seite des Behälters mit seiner der ersten Seite zugewandten Fläche unmittelbar anliegen, um ein seitliches Herausrieseln von Schüttgut aus den vom Verschluß abgedeckten Öffnungen der ersten Seite zu vermeiden.

Der Verschluß kann, bei seitlicher Betrachtung, als flache Scheibe ausgebildet sein oder vorzugsweise als Kappe mit Deckel und einer seitlichen Schürze, die bis zu zumindest einem Teil der Seitenwände des Behälters reicht.

Der Verschluß kann mit dem Behälter über einen Drehzapfen verbunden sein, sofern eine Drehbewegung zum In-Deckung-Bringen der Öffnungen vorgesehen ist. Ein solcher Drehzapfen kann z.B. einteilig als Vorsprung in der Mitte oder an einer Ecke des Deckels angeordnet sein und durch eine Verdickung am Ende, welche durch ein entsprechendes Loch in der ersten Seite des Behälters geführt wird, am Herausrutschen aus diesem Loch gehindert werden, um dadurch den einwandfreien Sitz des Verschlusses auf dem Behälter zu gewährleisten. Der Verschluß kann ebenfalls über ein Nuten- und Schienensystem mit dem Behälter verbunden sein. Hierbei können z.B. Nuten oder Schienen am oberen Rand zumindest eines Teiles der Seitenwände des Behälters angeordnet sein, in die beim Aufsetzen des Verschlusses entsprechende Schienen bzw. Nuten, die an der seitlichen Schürze oder den Schürzen des Verschlusses angeordnet sind, einrasten. Je nach Form des Behälters und Anordnung des Schienen bzw. Nuten ermöglicht diese Ausführungsform Drehbewegungen von Verschluß und Behälter zueinander, oder eine laterale Verschiebung von Verschluß und Behälter. So ist es bei kreisförmiger Ausbildung der ersten Seite möglich, in einer besonders bevorzugten Ausführungsform längs der kreisförmigen Seitenwand eine Schiene anzuordnen, in die eine Schiene an der Schürze des Deckels so eingreift, daß der Deckel beliebig um 360° relativ zum Behälter gedreht werden kann. Auch ist es beispielsweise möglich, das Nuten- und Schienensystem des Behälters auf einer in der Mitte der ersten Seite angeordneten Erhebung anzubringen. Der Verschluß hat bei dieser Ausführungsform in seinem mittleren Bereich eine der ersten Seite zugewandte Vertiefung oder eine durch seine gesamte Dicke reichende Öffnung, in die jeweils die Erhebung auf der ersten Seite einrasten kann. In diesem Ausführungsbeispiel liegen die Öffnungen in der ersten Seite z.B. um die Erhebung herum gruppiert. Die Schienen können separat gefertigt und am Verschluß und/oder dem Behälter mit üblichen Maßnahmen befestigt werden, oder sie werden mit Verschluß und/oder Behälter einteilig ausgebildet.

Behälter und Verschluß können so ausgelegt sein, daß, zum Beispiel zum Zwecke des Befüllens mit Schüttguten, ein mehrmaliges Abnehmen des Verschlusses ohne Beschädigung von Verschluß oder Behälter möglich ist.

Weiterhin können Behälter und Verschluß mit einem Vorsprung und einer damit korrespondierenden Vertiefung im jeweils anderen Teil versehen sein, die ein Arretieren des Verschlusses bezüglich des Behälters auch nach Entfernen des Sperrmittels in einer Position ermöglicht, die alle Öffnungen der ersten Seite des Behälters zudeckt.

Das Sperrmittel kann am Behälter und dem Verschluß gleichzeitig befestigt sein. Es verhindert die Bewegung des Verschlusses und des Behälters zueinander, so daß diese nicht in eine Position gebracht werden können, in der die zumindest eine Öffnung des Verschlusses in Deckung mit der Öffnung oder einer der Öffnungen der ersten Seite des Behälters gebracht ist, so daß somit kein Schüttgut herausrieseln kann. Das Sperrmittel wird bei, vor oder nach der Befüllung mit Schüttgut oder Schüttguten im Abfüllbetrieb angebracht und dient somit auch als Indikator, der die Unversehrtheit und Vollständigkeit der im Verpackungsbehälter befindlichen Schüttgutes anzeigt. Der Verbraucher gewinnt somit Sicherheit beim Kauf des Produktes. Das Sperrmittel ist erfindungsgemäß so angebracht, daß es nach seiner erstmaligen Entfernung nicht wieder in die Ausgangsposition zurückgebracht werden kann, ohne das Anzeichen der erfolgten Entfernung des Sperrmittels zurückblieben. Das Sperrmittel erfüllt somit eine Siegelfunktion.

Der Griffbereich ist erfindungsgemäß identisch mit dem Bereich des Sperrmittels, der die Öffnung oder die Öffnungen im Verschluß verschließt. Dies hat zur Folge, daß der Verchlußbereich prägnant sichtbar ist, also die Griffunktion vom Anwender leicht verstanden wird, und der Verschlußbereich besonders gut zugänglich ist. Zusätzlich wird der Materialaufwand verringert.

Verschiedene Formen und Ausgestaltungen des Sperrmittels sind im Rahmen der vorliegenden Erfindung möglich. So kann das Sperrmittel den Behälter mit dem Verschluß über einen Teil des Umfangs des Verschlusses verbinden, oder in einer besonders bevorzugten Ausführungsform, über den gesamten Umfang. Hierbei kann das Sperrmittel bis zu den Seitenwänden des Behälters reichen.

Auch kann das Sperrmittel aus einem einzigen Stück oder ausmehreren Teilstücken bestehen. Es kann als Bügel über den Verschluß hinwegreichen. Mehrere Griffbereiche können vorgesehen sein, bevorzugterweise dann, wenn das Sperrmittel aus mehreren Teilstücken besteht. Ebenso können mehrere Bereiche zur Abdeckung von Öffnungen im Verschluß vorgesehen sein.

Bevorzugterweise ist das Sperrmittel als Siegelstreifen ausgeführt. Dieser kann günstigerweise aus einem flachen Material hergestellt sein, wie z.B. Papier, Polymerfolie oder Verbundfolie. Diese Ausführungsform ermöglicht eine besonders flexible und variable Anbringung des Sperrmittels am Behälter und dem Verschluß.

Der erfindungsgemäße Verpackungsbehälter kann darüber hinaus mit einem Etikett zur Warenkennzeichnung versehen sein. Ein solches kann an einer oder mehreren der Seitenwände des Behälters angebracht sein, oder den Behälter in seinem gesamten Umfang der Seitenwände umschließen.

In einer bevorzugten Ausführungsform der vorliegenden Erfindung können das als Siegelstreifen ausgebildete Sperrmittel und das Etikett einteilig ausgebildet sein, d.h. beide werden aus einem Ausgangsstück hergestellt. In diesem Fall steht der Siegelstreifen mit dem Etikett in lösbar fester Verbindung, indem in das Ausgangsstück eine Perforation eingestanzt, oder eine Linie der Materialschwächung eingeritzt o.ä. wird, die den Bereich des Siegelstreifens vom Bereich des Etiketts abgrenzt. Diese Perforation oder Linie der Materialschwächung dient als Sollreißlinie, längs der sich das Sperrmittel bei seiner Entfernung vom Etikett löst. Hierbei können bei der Anbringung von Siegelstreifen und Etikett diese am Behälter und Verschluß so angeordnet werden, daß der Bereich der lösbar-festen Verbindung im wesentlichen über den Übergang von Verschluß und Behälter zu liegen kommt. Somit wird die Bewegung von Verschluß und Behälter durch die lösbar-feste Verbindung verhindert. Die einteilige Ausführungsform erleichtert die gleichzeitig mögliche Anbringung von Etikett und Siegelstreifen und erlaubt aufgrund der normalerweise größeren Ausdehnung des Etiketts gegenüber dem Siegelstreifen eine einfachere und genauere Positionierung des Siegelstreifens. Die Etiketten mit den anhängenden Siegelstreifen können aus größeren Bögen oder Folienbahnen ausgestanzt werden. Vorteilhafterweise können in einem solchen Fall das Ausstanzen und die Perforation bzw. das Einritzen in einem Arbeitsgang erfolgen.

Die folgenden Abbildungen sollen einige bevorzugte Ausführungsformen der vorliegenden Erfindung erläutern. Hierin sind:
- Fig. 1: die Explosionszeichnung einer ersten bevorzugten Ausführungsform der vorliegenden Erfindung mit zylinderförmigem Behälter und drehbarem Verschluß,
- Fig. 2: die Explosionszeichnung einer zweiten bevorzugten Ausführungsform der vorliegenden Erfindung mit prismatischem Behälter und drehbarem Verschluß,
- Fig. 3: die Explosionszeichnung einer dritten bevorzugten Ausführungsform der vorliegenden Erfindung mit rechteckigem Behälter und verschiebbarem Verschluß.

Fig. 1 zeigt eine erste Ausführungsform der vorliegenden Erfindung. Der allgemein als 1 gekennzeichnete Verpackungsbehälter umfaßt einen Behälter 2 zur Aufnahme von Schüttgut, einen Verschluß 3, einen zweiten Verschluß, nämlich den Boden 6 des Behälters 2, ein Sperrmittel 4 und ein Etikett 5.

Der Behälter 2 ist ein Hohlzylinder und weist eine erste Seite 7 auf, die bei normaler Orientierung des Verpackungsbehälters 1 die Oberseite darstellt. Durch zwei kreuzförmig und längs im Inneren des Behälters 2 angeordnete Zwischenwände 8 (als strichlinierte Linie dargestellt) werden insgesamt vier längslaufende Fächer oder Kompartimente abgeteilt. Auf der ersten Seite 7 sind vier kreisförmige Öffnungen 9 angeordnet, die zu je einem der Kompartimente führen. Unmittelbar an die erste Seite 7 angrenzend ist an der Seitenwand des Zylinders eine ringsum laufende Einbuchtung 10 angeordnet. Die darauf angeordneten Schienen 11 teilen nutartige Bereiche 12 ab. Im Bereich der Einbuchtung ist ferner eine Einkerbung 13 angeordnet.

Der Behälter 2 kann aus in der Verpackungstechnik üblichen Materialien hergestellt werden. So kann er z.B. aus Kunststoff gepreßt sein. Eine einteilige Ausformung aller Merkmale des Behälters wird hierbei bevorzugt.

Der Verschluß 3 umfaßt einen flachen Deckel 14 und eine am Umfang des Deckel 14 angeordnete, nach unten reichende, kreisförmige Schürze 15. Der Innendurchmesser der Schürze 15 entspricht im wesentlichen dem Außendurchmesser der Einbuchtung 10 des Behälters 2. Am inneren Umfang dieser Schürze 15 ist an deren unteren Ende eine Schiene (nicht dargestellt) angeordnet. Im Deckel ist ferner eine Öffnung 16 angeordnet. Im vorliegenden Ausführungsbeispiel ist die Öffnung von gleicher Form und Größe wie die Öffnungen 9 im Behälter.

Wenn der Verschluß 3 auf den Behälter 2 aufgesetzt wird, rasten die Schienen am inneren Umfang der Schürze 15 in den nutartigen Bereich 12 ein und sichern dadurch den Verschluß vor einem Herunterfallen vom Behälter. In dieser Position muß der Deckel 14 der ersten Seite 7 unmittelbar anliegen, um einen zuverlässigen Verschluß der Öffnungen 9 zu gewährleisten. Der Verschluß ist um 360° drehbar, so daß die Öffnung 16 mit jeder der Öffnungen 9 zur Deckung gebracht werden kann.

Die Öffnungen 9 und 16 sind dementsprechend so angeordnet, daß sie alle gleich weit von einem gemeinsamen Drehzentrum von Verschluß 3 und Behälter 2 entfernt sind. Darüber hinaus sind zumindest zwei der Öffnungen 9 so voneinander beabstandet, daß sich ein weiterer Bereich 17 ergibt, der breiter ist als der Durchmesser der Öffnung 16.

Am inneren Umfang der Schürze 15 ist des weiteren eine Ausbuchtung (nicht dargestellt) angeordnet. Diese ist relativ zur Öffnung 16 so angeordnet, daß sie bei Drehung des Verschlusses 3 dann in Einkerbung 13 einrastet, wenn die Öffnung 16 über dem weiteren Bereich 17 zu liegen kommt.

Somit ist der Verschluß in einer Stellung arretiert, in der alle Öffnungen 9 verschlossen sind. Die Einkerbung 13 und die Ausbuchtung in der Schürze sind so dimensioniert, daß zur Ausrastung der beiden eine von einem Anwender leicht aufbringbare Kraft ausgeübt werden muß.

In der vorliegenden Ausführungsform ist das Sperrmittel 4 als ein Siegelstreifen ausgeführt. Dieser Siegelstreifen 4 ist von länglicher Form, im wesentlichen konstanter Breite, und weist an einem seiner Enden einen seitlich abstehenden Bereich 18 auf. Der Siegelstreifen 4 ist so auf dem Behälter 2 und dem Verschluß 3 angeordnet, daß er die zwischen dem Hauptteil des Zylinders des Behälters 2 und der Unterkante der Schürze 15 gebildet Naht über im wesentlichen ihren gesamten Umfang abdeckt, wobei er parallel zu dieser und zum Deckel 14 des Verschlusses 3 verläuft. Der seitlich abstehende Bereich 18 läuft an der Schürze 15 entlang Richtung Deckel 14, klappt an der Kante zwischen Schürze 15 und Deckel 14 um und verschließt mit seinem Endbereich die Öffnung 16. Der Endbereich ist vorteilhafterweise breiter als der Ansatz des seitlichen abstehenden Bereichs 18, um die Öffnung 16 zuverlässig zu verschließen. Der Endbereich des seitlich abstehenden Bereichs 18 dient bei der Entfernung des Siegelstreifens 4 zugleich als Griffbereich. Der Siegelstreifen 4 ist aus Polymerfolie angefertigt. Er ist auf der dem Verpackungsbehälter 1 zugewandten Seite mit üblichen Adhäsiven beschichtet, um über seine gesamte Fläche mit dem Behälter 2 und dem Verschluß 3 verbindbar zu sein.

Am Behälter ist ferner ein Etikett 5 angeordnet. Dieses ist von im wesentlichen rechteckiger Form und bedeckt den größten Teil der zylinderförmigen Seitenwand des Behälters 2, indem es einmal um diese herumgeführt ist. Das Etikett kann zur Kennzeichnung der im Behälter bzw. den Kompartimenten enthaltenen Waren und zur Angabe der Firma sowie weiterer Informationen mit entsprechenden Angaben oder graphischen Elementen bedruckt werden.

In der vorliegenden Ausführungsform ist das Etikett ebenfalls aus Polymerfolie und mit dem Siegelstreifen 4 zusammen einteilig ausgeführt. Siegelstreifen 4 und Etikett 5 stehen über eine Sollreißlinie 19 zwischen ihnen in fest-lösbarer Verbindung. Die Sollreißlinie kann z.B. als Linie einer Materialschwächung durch Einkerben der Folie ausgeformt sein. Alternativ kann die Sollreißlinie durch eine Perforationslinie in der Polymerfolie bereitgestellt werden. Auch eine Kombination beider Verfahren ist möglich.

Die der ersten Seite gegenüberliegende Seite des zylinderförmigen Behälters ist in dem vorliegenden Ausführungsbeispiel weggelassen. Statt dessen ist eine Nut am inneren Rand des Umfangs der Seitenwand vorgesehen, in die der Boden 6 mit einer entsprechenden Schiene oder seiner seitlichen Kante einrasten kann. Der Boden kann mit einem der üblichen Mittel an der Seitenwand befestigt sein, z.B. durch Einspannkräfte, Haltekräfte der Nut, Verkleben oder Verschweißen.

Es versteht sich, daß das oben beschriebene Ausführungsbeispiel modifiziert werden kann. So können mehr oder weniger Kompartimente eingebaut werden. Jedes der Kompartimente kann eine oder mehrere Öffnungen 9 aufweisen. Auch kann anstelle des Schienen/Nutensystems ein Drehzapfen verwendet werden. Durch das Bereitstellen von Sperren kann der Drehwinkel auf weniger als 360° begrenzt werden. Der Siegelstreifen 4 kann über lediglich einen Teil des Umfangs des Zylinders geführt werden. Der seitlich abgehende Bereich 18 muß nicht in einem Endbereich enden, sondern kann z.B. bügelförmig über den gesamten Deckel hinwegreichen.

Fig. 2 zeigt eine zweite Ausführungsform der vorliegenden Erfindung, bei der ein prismatischer Behälter bereitgestellt wird. Gleiche Bezugszeichen kennzeichnen hierbei die gleichen Merkmale wie in Fig. 1.

Der Behälter 2 ist ein sechskantiges Prisma und weist eine erste Seite 7 auf, die bei normaler Orientierung des Verpackungsbehälters 1 die Oberseite darstellt und bei Aufsicht eine hexagonale Form hat. Durch drei längs im Inneren des Behälters 2 angeordnete Zwischenwände 8 (als strichlinierte Linien dargestellt) werden insgesamt sechs längslaufende Fächer oder Kompartimente abgeteilt. Auf der ersten Seite 7 sind fünf kreisförmige Öffnungen 9 angeordnet, die zu je einem der Kompartimente führen und vom Mittelpunkt der ersten Seite gleich weit entfernt sind.

In der Mitte der ersten Seite ist eine zylinderförmige Erhebung 20 angeordnet, die an ihrer Seitenwand 21 mit einer umlaufenden Nut 22 versehen ist.

Der Verschluß 3 ist ebenfalls von hexagonaler Form und hat dieselbe Größe wie die erste Seite 7 des Behälters. Seine Dicke entspricht der Höhe der zylinderförmigen Erhebung 20 auf der ersten Seite 7. In seiner Mitte weist der Verschluß 3 eine kreisförmige, durch die gesamte Dicke des Verschlusses hindurchreichende Zentralöffnung 23 auf, deren Innendurchmesser im Wesentlichen dem Außendurchmesser der zylinderförmigen Erhebung 20 auf der ersten Seite 7 entspricht. Am inneren Umfang dieser Zentralöffnung 23 ist eine ringförmige Schiene 24 angeordnet, die vom der ersten Seite 7 zugewandten Fläche des Verschlusses genausoweit entfernt ist wie die Nut 22 in der zylinderförmigen Erhebung 20 von der ersten Seite 7 entfernt ist.

Wenn der Verschluß 3 auf den Behälter 2 aufgesetzt wird, rastet die Schiene 24 am inneren Umfang der Zentralöffnung 23 in die Nut 22 der Erhöhung 20 ein und sichert dadurch den Verschluß 3 vor einem Herunterfallen vom Behälter 2. In dieser Position muß die der ersten Seite 7 zugewandte Fläche des Verschlusses 3 der ersten Seite 7 unmittelbar anliegen, um einen zuverlässigen Verschluß der Öffnungen 9 zu gewährleisten. Der Verschluß 3 ist um 360° drehbar, so daß die Öffnung 16 mit jeder der Öffnungen 9 zur Deckung gebracht werden kann. Eine Einkerbung 13 und eine entsprechende Vorwölbung in der zylinderförmigen Erhebung 20 und der Zentralöffnung 23 ermöglichen zumindest eine Stellung von Verschluß und erster Seite 7 zueinander, bei der alle Öffnungen 9 verschlossen sind.

Bei der hier gezeigten Ausführungsform ist das Kompartiment, das keine Öffnung 9 aufweist, nicht zur Aufnahme von Schüttgut ausgelegt. Somit kann die Stellung zum Verschluß aller Öffnungen 9 sinnvollerweise so gewählt werden, daß die Öffnung 16 im Verschluß über diesem Kompartiment zu liegen kommt.

Ferner zeigt Fig. 2 das erfindungsgemäße Sperrmittel in Form eines Siegelstreifens 4, der mit einem Etikett 5 in lösbar-fester Verbindung steht. Der Aufbau von Etikett 5 und Sperrmittel 4 entspricht im wesentlichen dem in Fig. 1 gezeigten.

Auch bei dieser Ausführungsform sind verschiedene Veränderungen möglich. So kann ein Schienen- und Nutensystem wie in Fig. 1 beschrieben, verwendet werden. Die Zahl der Kompartimente kann kleiner oder größer sein, die Zahl der Kompartimente kann von der Zahl der Seiten des Behälters abweichen, alle Kompartimente können verwendet werden, etc.

Fig. 3 zeigt eine weitere Ausführungsform der vorliegenden Erfindung, bei der ein rechtwinkeliger Verpackungsbehälter bereitgestellt wird. Gleiche Bezugszeichen kennzeichnen hierbei die gleichen Merkmale wie in Fig. 1.

Der Behälter 2 weist einen bei Aufsicht auf die erste Seite rechteckigen Umriß auf. In der vorliegenden Ausführungsform dient eine Zwischenwand 8 zur Abgrenzung zweier Fächer oder Kompartimente gleicher oder unterschiedlicher Größe, die jeweils eine Öffnung 9 an der ersten Seite 7 aufweisen. Der Behälter 2 weist an seinen Längsseiten zwei Einbuchtungen 10' mit Schienen 11' und nutartigen Bereichen 12' auf. Der Verschluß 3 umfaßt einen rechteckigen Deckel 14 und zwei Schürzen 15' die wie in Fig. 1 angeordnet sind. Bei Aufsetzen des Verschlusses auf den Behälter 2 haben die Schienen und Nuten die gleiche Funktion wie in Fig. 1 und erlauben eine laterale Verschiebung des Verschlusses 3 auf dem Behälter 2. Somit kann durch Verschiebung des Verschlusses 3 dessen Öffnung 16 mit jeweils einer der Öffnungen 9 in Deckung gebracht werden, um ein Ausschütten des Schüttgutes zu ermöglichen. Auch kann der Verschluß 3 in zumindest eine Position gebracht werden, in der alle Öffnungen 9 durch den Deckel 14 verdeckt werden.

In der vorliegenden Ausführungsform der Fig. 3 ist der Siegelstreifen 4 als Bügel ausgebildet, der sich von einer der Längsseitenwände über die dieser Seitenwand zugeordnete Schürze 15', den Deckel 14, die Schürze 15' der anderen Seitenwand und über diese andere Längsseitenwand erstreckt, wobei der Siegelstreifen zugleich Öffnung 16 des Verschlusses abdeckt. Hierbei befindet sich der Verschluß in einer arretierbaren Ausgangsstellung, in der alle Öffnungen 9 verdeckt sind.

Auch bei dieser Ausführungsform sind verschiedene Abwandlungen möglich. So kann z.B. der Behälte ohne Zwischenwände ausgeführt sein. Auch kann der Siegelstreifen, ähnlich wie bei Fig. 1, um alle vier Seiten des Behälters 2 geführt werden, oder er kann zumindest im Bereich des Überganges der Schürzen zum Behälter so breit sein, daß er die gesamte Naht in voller Schürzenbreite bedeckt. Der Siegelstreifen weist separate, seitlich abgehende (in der Figur nicht dargestellte) Bereiche auf, die als Griff dienen und die verschoben angeordnete Öffnung 16 verdecken. Als weitere Abwandlung ist auch denkbar, lediglich eine der Schürzen mit einem Siegelstreifen zu sichern.

Im Beispiel der Fig. 3 ist der Siegelstreifen als vom Etikett 5 getrennte Einheit dargestellt. Es ist jedoch in Analogie zu Fig.1 auch möglich, Etikett und Siegelstreifen einteilig auszubilden.

## Patentansprüche

1. Verpackungsbehälter (1), umfassend:
einen Behälter (2) zur Aufnahme von zumindest einem Schüttgut mit zumindest einer ersten Seite (7), die zumindest eine Öffnung (3) enthält,
mit einem mit dem Behälter (2) beweglich verbundenen Verschluß (3) mit zumindest einer Öffnung (16), die mit der zumindest einen Öffnung (9) der ersten Seite (7) des Behälters (2) zur Freigabe des Schüttguts in zumindest teilweise Deckung bringbar ist, und
mit zumindest einem lösbaren, an dem Behälter und dem Verschluß angebrachten flächiges Sperrmittel (4), das den Verschluß (3) und den Behälter (2) relativ zueinander arretiert, so daß eine Bewegung des Verschlusses (3) und des Behälters (2) relativ zueinander erst nach Entfernung oder Zerstörung des Sperrmittels (4) möglich ist;
dadurch gekennzeichnet, daß
das Sperrmittel (4) als Siegel ausgestaltet ist und daß ein Bereich (18) des Siegels (4), der die Öffnung (16) oder zumindest eine der Öffnungen (16) des Verschlusses (3) verschließt und nach seiner Entfernung freigibt, als Griffbereich ausgestaltet ist.

2. Verpackungsbehälter (1) nach Anspruch 1, dadurch gekennzeichnet, daß das Siegel (4) die der ersten Seite (7) des Behälters (2) angrenzenden Seitenwände des Behälters (2) über ihren gesamten Umfang mit dem Verschluß (3) verbindet.

3. Verpackungsbehälter (1) nach einem der vorstehenden Ansprüche, dadurch gekennzeichnet, daß ein Teilbereich des Siegels (4) als Bügel über den Verschluß (3) reicht.

4. Verpackungsbehälter (1) nach einem der vorstehenden Ansprüche, dadurch gekennzeichnet, daß das Siegel (4) aus einem einzigen Stück besteht.

5. Verpackungsbehälter (1) nach einem der vorstehenden Ansprüche, dadurch gekennzeichnet, daß das Siegel (4) aus mehreren Teilsiegeln besteht.

6. Verpackungsbehälter (1) nach Anspruch 5, dadurch gekennzeichnet, daß das Siegel (4) mit einem an den der ersten Seite (7) des Behälters (2) angrenzenden Seitenwänden des Behälters (2) angebrachten Etikett (5) über einen Sollreißbereich (19) in lösbar-fester Verbindung steht.

7. Verpackungsbehälter (1) nach Anspruch 6, dadurch gekennzeichnet, daß Siegel (4) und Etikett (5) aus einem Stück bestehen und der Sollreißbereich (19) als Perforation ausgeführt ist.

8. Verpackungsbehälter (1) nach Anspruch 6, dadurch gekennzeichnet, daß Siegel (4) und Etikett (5) aus einem Stück bestehen und der Sollreißbereich (19) als eingeschnittene Linie zur Materialschwächung ausgeführt ist.

9. Verpackungsbehälter (1) nach Anspruch 6, dadurch gekennzeichnet, daß Siegel (4) und Etikett (5) im Sollreißbereich (19) adhesiv miteinander verbunden sind.

10. Verpackungsbehälter (1) nach einem der Ansprüche 1 bis 10, dadurch gekennzeichnet, daß das Siegel (4) aus Polymerfolie besteht.

11. Verpackungsbehälter (1) nach einem der Ansprüche 1 bis 10, dadurch gekennzeichnet, daß das Siegel (4) aus Verbundfolie besteht.

12. Verpackungsbehälter (1) nach einem der Ansprüche 1 bis 10, dadurch gekennzeichnet, daß das Siegel (4) aus Papier besteht.

13. Verpackungsbehälter (1) nach einem der vorstehenden Ansprüche, dadurch gekennzeichnet, daß der Behälter (2) Zwischenwände (8) aufweist, die verschiedene, voneinander getrennte Kompartimente im Behälterinneren bilden, welche jeweils zumindest eine Öffnung (9) auf der zumindest ersten Seite (7) aufweisen.

14. Verpackungsbehälter (1) nach Anspruch 13, dadurch gekennzeichnet, daß die zumindest eine Öffnung (16) des Verschlusses (3) jeweils nur mit der zumindest einen Öffnung (9) eines der Kompartimente in zumindest teilweise Deckung bringbar ist, während die zumindest einen Öffnungen (9) der anderen Kompartimente vom nicht mit Öffnungen (16) versehenen Teil des Verschlusses (3) verschlossen werden.

15. Verpackungsbehälter (1) nach einem der vorstehenden Ansprüche, dadurch gekennzeichnet, daß die zumindest eine Öffnung (9) des Behälters (2) von im wesentlichen gleicher Form und Größe mit der zumindest einen Öffnung (16) im Verschluß (3) ist.

16. Verpackungsbehälter (1) nach einem der Ansprüche 1 bis 14, dadurch gekennzeichnet, daß der Verschluß (3) mehrere, benachbarte Öffnungen (16) aufweist, die mit der zumindest einen Öffnung (9) im Behälter (2) in Deckung bringbar sind.

17. Verpackungsbehälter (1) nach einem der Ansprüche 1 bis 14, dadurch gekennzeichnet, daß der Verschluß (3) mehrere Gruppen von benachbarten Öffnungen aufweist, wobei die Gruppen sich in der Zahl der benachbarten Öffnungen und in deren Durchmesser unterscheiden, wobei jeweils eine der Gruppen von Öffnungen mit der zumindest einen Öffnung (9) des Behälters (2) in Deckung bringbar sind.

18. Verpackungsbehälter (1) nach einem der vorstehenden Ansprüche, dadurch gekennzeichnet, daß der Behälter (2), bei Aufsicht auf die erste Seite (7), eine viereckige Form aufweist.

19. Verpackungsbehälter (1) nach einem der Ansprüche 1 bis 17, dadurch gekennzeichnet, daß der Behälter (2), bei Aufsicht auf die erste Seite (7), eine im wesentlichen curvilineare Form aufweist.

20. Verpackungsbehälter (1) nach einem der Ansprüche 1 bis 17, dadurch gekennzeichnet, daß der Behälter (2), bei Aufsicht auf die erste Seite (7), eine kreisförmige Form aufweist.

21. Verpackungsbehälter (1) nach einem der Ansprüche 1 bis 17, dadurch gekennzeichnet, daß der Behälter (2), bei Aufsicht auf die erste Seite (7), eine hexagonale Form aufweist.

22. Verpackungsbehälter (1) nach einem der vorstehenden Ansprüche, dadurch gekennzeichnet, daß der Behälter (2) auf der der ersten Seite (7) abgewandten Seite zumindest eine Öffnung zum Befüllen mit Schüttgut bzw. Schüttguten aufweist, die mit einem weiteren Verschluß (6) verschließbar ist.

23. Verpackungsbehälter (1) nach einem der vorstehenden Ansprüche, dadurch gekennzeichnet, daß der Verschluß (3) abnehmbar ist, um ein Befüllen mit dem zumindest einen Schüttgut durch die zumindest eine Öffnung (9) der ersten Seite (7) zu ermöglichen.

24. Verpackungsbehälter (1) nach einem der vorstehenden Ansprüche, dadurch gekennzeichnet, daß der Verschluß (3) mit der zumindest ersten Seite (7) des Behälters (2) in schiebbarer Verbindung steht.

25. Verpackungsbehälter (1) nach einem der vorstehenden Ansprüche, dadurch gekennzeichnet, daß der Verschluß (3) mit der zumindest ersten Seite (7) des Behälters (2) in drehbarer Verbindung steht.

26. Verpackungsbehälter (1) nach Anspruch 25, dadurch gekennzeichnet, daß der Verschluß (3) mit dem Behälter (2) über einen Drehzapfen verbunden ist.

27. Verpackungsbehälter (1) nach einem der Ansprüche 1 bis 25, dadurch gekennzeichnet, daß der Verschluß (3) mit dem Behälter (2) über Nuten (12,12',22) und Schienen (11,11',24) verbunden ist.

28. Verpackungsbehälter (1) nach einem der vorstehenden Ansprüche, dadurch gekennzeichnet, daß der Verschluß (3) weiterhin eine Schürze (15,15') aufweist, der um zumindest einen Teil der Seitenwände herumreicht.

29. Verpackungsbehälter (1) nach einem der vorstehenden Ansprüche, dadurch gekennzeichnet, daß der Verschluß (3) an einer vorbestimmten Stelle seiner inneren Umrandung einen Vorsprung aufweist, der mit zumindest einer Vertiefung (13) am Umfang des Behälters (2) so in Eingriff bringbar ist, daß der Verschluß (3) bezüglich des Behälters (2) in zumindest einer Position arretierbar ist.

30. Verpackungsbehälter (1) nach Anspruch 29, durch gekennzeichnet, daß die Arretierung so erfolgt, daß keine der zumindest einen Öffnung (9) im Behälter (2) mit irgendeiner der zumindest einen Öffnung (16) im Verschluß (3) in zumindest teilweiser Deckung steht.

## Claims

1. Packaging container (1), including:
a container (2) for holding at least one bulk material with at least one first side (7) which contains at least one opening (3),
with a closure (3) movably connected to the container (2),
with at least one opening (16) which can at least partly be brought into register with the at least one opening (9) of the first side (7) of the container (2) for release of the bulk material, and
with at least one releasable planar locking means (4) which is mounted on the container and on the closure and which locks the closure (3) and the container (2) relative to each other, so that movement of the closure (3) and container (2) relative to each other is possible only after removal or destruction of the locking means (4);
characterised in that the locking means (4) is designed as a seal, and in that one region (18) of the seal (4) which closes the opening (16) or at least one of the openings (16) of the closure (3) and opens it after its removal, is designed as a gripping region.

2. Packaging container (1) according to claim 1, characterised in that the seal (4) connects the side walls of the container (2) adjoining the first side (7) of the container (2), to the closure (3) over its whole circumference.

3. Packaging container (1) according to any of the preceding claims, characterised in that part of the seal (4) extends as a stirrup-shaped piece over the closure (3).

4. Packaging container (1) according to any of the preceding claims, characterised in that the seal (4) consists of a single piece.

5. Packaging container (1) according to any of the preceding claims, characterised in that the seal (4) consists of several partial seals.

6. Packaging container (1) according to claim 5, characterised in that the seal (4) is releasably connected/fixed by a predetermined tear region (19) to a label (5) applied to the side walls of the container (2) adjoining the first side (7) of the container (2).

7. Packaging container (1) according to claim 6, characterised in that seal (4) and label (5) consist of one piece and the predetermined tear region (19) is designed as a perforation.

8. Packaging container (1) according to claim 6, characterised in that seal (4) and label (5) consist of one piece and the predetermined tear region (19) is designed as a notched line to weaken the material.

9. Packaging container (1) according to claim 6, characterised in that seal (4) and label (5) are adhesively joined together in the predetermined tear region (19).

10. Packaging container (1) according to any of claims 1 to 9, characterised in that the seal (4) is made of polymer film.

11. Packaging container (1) according to any of claims 1 to 9, characterised in that the seal (4) is made of laminated film.

12. Packaging container (1) according to any of claims 1 to 9, characterised in that the seal (4) is made of paper.

13. Packaging container (1) according to any of the preceding claims, characterised in that the container (2) comprises partitions (8) which form different compartments separate from each other in the interior of the container, which compartments each comprise at least one opening (9) on at least the first side (7).

14. Packaging container (1) according to claim 13, characterised in that the at least one opening (16) of the closure (3) can be at least partly brought into register in each case only with the at least one opening (9) of one of the compartments, while the at least one openings (9) of the other compartments are closed by the portion of the closure (3) not provided with openings (16).

15. Packaging container (1) according to any of the preceding claims, characterised in that the at least one opening (9) of the container (2) is of essentially the same size and shape as the at least one opening (16) in the closure (3).

16. Packaging container (1) according to any of claims 1 to 14, characterised in that the closure (3) comprises several adjacent openings (16) which can be brought into register with the at least one opening (9) in the container (2).

17. Packaging container (1) according to any of claims 1 to 14, characterised in that the closure (3) comprises several groups of adjacent openings, wherein the groups differ in number of adjacent openings and in their diameter, wherein in each case one of the groups of openings can be brought into register with the at least one opening (9) of the container (2).

18. Packaging container (1) according to any of the preceding claims, characterised in that the container (2), looking onto the first side (7), has a rectangular shape.

19. Packaging container (1) according to any of claims 1 to 17, characterised in that the container (2), looking onto the first side (7), has an essentially curvilinear shape.

20. Packaging container (1) according to any of claims 1 to 17, characterised in that the container (2), looking onto the first side (7), has a circular shape.

21. Packaging container (1) according to any of claims 1 to 17, characterised in that the container (2), looking onto the first side (7), has a hexagonal shape.

22. Packaging container (1) according to any of the preceding claims, characterised in that the container (2) on the side facing away from the first side (7) comprises at least one opening for filling with bulk material or materials, which is closable with an additional closure (6).

23. Packaging container (1) according to any of the preceding claims, characterised in that the closure (3) is removable to allow filling with the at least one bulk material through the at least one opening (9) of the first side (7).

24. Packaging container (1) according to any of the preceding claims, characterised in that the closure (3) is slidably connected to at least the first side (7) of the container (2).

25. Packaging container (1) according to any of the preceding claims, characterised in that the closure (3) is rotatably connected to at least the first side (7) of the container (2).

26. Packaging container (1) according to claim 25, characterised in that the closure (3) is connected to the container (2) by a pivot pin.

27. Packaging container (1) according to any of claims 1 to 25, characterised in that the closure (3) is connected to the container (2) by grooves (12, 12', 22) and rails (11, 11', 24).

28. Packaging container (1) according to any of the preceding claims, characterised in that the closure (3) further comprises an apron (15, 15') which extends around at least a portion of the side walls.

29. Packaging container (1) according to any of the preceding claims, characterised in that the closure (3) at a predetermined location of its inner circumferential edge comprises a projection which can be engaged with at least one recess (13) at the circumference of the container (2) in such a way that the closure (3) can be locked relative to the container (2) in at least one position.

30. Packaging container (1) according to claim 29, characterised in that locking takes place in such a way that none of the at least one opening (9) in the container (2) is at least partially in register with any of the at least one opening (16) in the closure (3).

## Revendications

1. Récipient d'emballage (1), comprenant :
un récipient (2) destiné à recevoir au moins un produit en vrac, avec au moins une première face (7) contenant au moins une ouverture (9),
avec une fermeture (3), reliée de façon mobile au récipient (2) et ayant au moins une ouverture (16), qui peut être mis au moins partiellement en recouvrement avec la au moins une ouverture (9) de la première face (7) du récipient (2) pour libérer le produit en vrac; et
avec au moins un moyen de blocage (4) plat désolidariser, monté sur le récipient et la fermeture, qui bloque l'un par rapport à l'autre la fermeture (3) et le récipient (2), si bien qu'un déplacement relatif entre la fermeture (3) et le récipient (2) est possible seulement après avoir enlevé ou détruit le moyen de blocage (4),
caractérisé en ce que
le moyen de blocage (4) est réalisé sous la forme d'élément de scellage, et en ce qu'une zone (18) de l'élément de scellage (4), qui ferme l'ouverture (16) ou au moins l'une des ouvertures (16) de la fermeture (3) et la libère après son enlèvement, est réalisée sous la forme de zone de saisie.

2. Récipient d'emballage (1) selon la revendication 1, caractérisé en ce que l'élément de scellage (4) relie les parois latérales délimitant la première face (7) du récipient (2) sur la totalité de sa périphérie à la fermeture (3).

3. Récipient d'emballage (1) selon l'une des revendications précédentes, caractérisé en ce qu'une zone partielle de l'élément de scellage (4) s'étend sous la forme d'étrier au-delà de la fermeture (3).

4. Récipient d'emballage (1) selon l'une des revendications précédentes, caractérisé en ce que l'élément de scellage (4) est réalisé en une pièce unique.

5. Récipient d'emballage (1) selon l'une des revendications précédentes, caractérisé en ce que l'élément de scellage (4) est constitué de plusieurs éléments de scellage partiels.

6. Récipient d'emballage (1) selon la revendication 5, caractérisé en ce que l'élément de scellage (4) est relié sur une zone destinée au déchirement (19) d'une façon désolidarisable-rigide à une étiquette (5), montée sur les parois latérales du récipient (2), délimitant la première face (7) de ce récipient (2).

7. Récipient d'emballage (1) selon la revendication 6, caractérisé en ce que l'élément de scellage (4) et l'étiquette (5) sont réalisés en une pièce, et en ce que la zone destinée au déchirement (19) est réalisée sous la forme de perforations.

8. Récipient d'emballage (1) selon la revendication 6, caractérisé en ce que l'élément de scellage (4) et l'étiquette (5) sont réalisés en une pièce, et la zone destinée au déchirement (19) est réalisée sous la forme de ligne découpée, prévue pour affaiblir le matériau.

9. Récipient d'emballage (1) selon la revendication 6, caractérisé en ce que l'élément de scellage (4) et l'étiquette (5) sont reliés ensemble de façon adhésive dans la zone destinée au déchirement (19).

10. Récipient d'emballage (1) selon l'une des revendications 1 à 9, caractérisé en ce que l'élément de scellage (4) est constitué d'une feuille de polymère.

11. Récipient d'emballage (1) selon l'une des revendications 1 à 9, caractérisé en ce que l'élément de scellage (4) est constitué d'une feuille composite.

12. Récipient d'emballage (1) selon l'une des revendications 1 à 9, caractérisé en ce que l'élément de scellage (4) est réalisé en papier.

13. Récipient d'emballage (1) selon l'une des revendications précédentes, caractérisé en ce que le récipient (2) présente des parois intermédiaires (8) qui forment différents compartiments séparés les uns des autres à l'intérieur du récipient, qui présentent chacun au moins une ouverture (9) sur la au moins une première face (7).

14. Récipient d'emballage (1) selon la revendication 13, caractérisé en ce que la au moins une ouverture (16) de la fermeture (3) est susceptible d'être mise en recouvrement au moins partiel, chaque fois seulement avec la au moins une ouverture (9) d'un des compartiments, tandis que les au moins une ouverture (9) des autres compartiments sont fermées par la partie, non dotée d'ouvertures (16), de la fermeture (3).

15. Récipient d'emballage (1) selon l'une des revendications précédentes, caractérisé en ce que la au moins une ouverture (9) du récipient (2) est de forme et de taille sensiblement identiques à la au moins une ouverture (16) prévue dans la fermeture (3).

16. Récipient d'emballage (1) selon l'une des revendications 1 à 14, caractérisé en ce que la fermeture (3) présente plusieurs ouvertures (16) voisines, qui sont susceptibles d'être mises en recouvrement avec la au moins une ouverture (9) dans le récipient (2).

17. Récipient d'emballage (1) selon l'une des revendications 1 à 14, caractérisé en ce que la fermeture (3) présente plusieurs groupes d'ouvertures voisines, les groupes se distinguant au niveau du nombre des ouvertures voisines et de leurs diamètres, chaque fois l'un des groupes d'ouvertures étant susceptible d'être mis en recouvrement avec la au moins une ouverture (9) du récipient (2).

18. Récipient d'emballage (1) selon l'une des revendications précédentes, caractérisé en ce que le récipient (2) présente, en observant en vue de dessus sur la première face (7), une forme quadrangulaire.

19. Récipient d'emballage (1) selon l'une des revendications 1 à 17, caractérisé en ce que le récipient (2) présente, en observant en vue de dessus sur la première face (7), une forme sensiblement curviligne.

20. Récipient d'emballage (1) selon l'une des revendications 1 à 17, caractérisé en ce que le récipient (2) présente, en observant en vue de dessus sur la première face (7), une forme circulaire.

21. Récipient d'emballage (1) selon l'une des revendications 1 à 17, caractérisé en ce que le récipient (2) présente, en observant en vue de dessus sur la première face (7), une forme hexagonale.

22. Récipient d'emballage (1) selon l'une des revendications précédentes, caractérisé en ce que le récipient (2) présente, sur la face opposée à la première face (7), au moins une ouverture destinée au remplissage avec un produit en vrac ou des produits en vrac, ouverture susceptible d'être obturée par une autre fermeture (6).

23. Récipient d'emballage (1) selon l'une des revendications précédentes, caractérisé en ce que la fermeture (3) est susceptible d'être enlevée pour permettre un remplissage avec le au moins un produit en vrac par la au moins une ouverture (9) de la première face (7).

24. Récipient d'emballage (1) selon l'une des revendications précédentes, caractérisé en ce que la fermeture (3) est reliée à coulissement à la au moins une première face (7) du récipient (2).

25. Récipient d'emballage (1) selon l'une des revendications précédentes, caractérisé en ce que la fermeture (3) est reliée à rotation à la au moins une première face (7) du récipient (2).

26. Récipient d'emballage (1) selon la revendication 25, caractérisé en ce que la fermeture (3) est reliée au récipient (2) par l'intermédiaire d'un tourillon de rotation.

27. Récipient d'emballage (1) selon l'une des revendications précédentes, caractérisé en ce que la fermeture (3) est reliée au récipient (2) par des rainures (12, 12', 22) et des nervures (11, 11', 24).

28. Récipient d'emballage (1) selon l'une des revendications précédentes, caractérisé en ce que la fermeture (3) présente en outre un tablier (15, 15') s'étendant autour d'au moins une partie des parois latérales.

29. Récipient d'emballage (1) selon l'une des revendications précédentes, caractérisé en ce que la fermeture (3) présente, sur un emplacement prédéterminé de sa bordure intérieure, une saillie qui peut être mise en prise avec au moins une cavité (13) sur la périphérie du récipient (2), de manière que la fermeture (3) puisse être bloquée en au moins une position par rapport au récipient (2).

30. Récipient d'emballage (1) selon la revendication 29, caractérisé en ce que le blocage s'effectue de manière qu'aucune des au moins une ouverture (9) dans le récipient (2) n'est en recouvrement au moins partiel avec l'une quelconque des au moins une ouverture (16) ménagées dans la fermeture (3).
